# FASCICULE DE BREVET EUROPEEN

(11) **EP 0 029 403 B1**
(45) Date de publication et mention de la délivrance du brevet: **09.03.1983**
(21) Numéro de dépôt: 80440003.4
(22) Date de dépôt: 07.11.1980
(51) Int. Cl.: E05C 9/02

(54) **Crémone-serrure pour porte, porte-fenêtre ou analogue**
Treibstangenschloss für Tür, Fenstertür od. dgl.
Espagnolette lock for a door, French window or the like

(30) Priorité: 14.11.1979 FR 7928509
(43) Date de publication de la demande: 27.05.1981
(73) Titulaire: FERCO INTERNATIONAL Usine de Ferrures de Bâtiment Société à responsabilité limitée dite:, F-57400 Reding Petit-Eich (FR)
(72) Inventeur: Prevot, Gérard, F-57220 Boulay (FR)
(74) Mandataire: Aubertin, François

## Description

L'invention concerne une crémone-serrure pour porte, porte-fenêtre ou analogue pourvue d'un mécanisme de commande constitué, d'une part, d'un fouillot pour la manoeuvre en position de déverrouillage, d'au moins une tringle coulissant parallèlement à la têtière de la crémone-serrure et portant des éléments de verrouillage et, d'autre part, d'un pêne transversal pour le blocage de la tringle en position de verrouillage.

On connaît déjà, par le document FR-A-1 564 650, une crémone-serrure comportant un fouillot actionnant, à partir d'une position de repos, la tringle de la crémone-serrure, soit dans une position de verrouillage, soit dans une position de déverrouillage, et reprenant sa position de repos sans action sur la tringle. Toutefois, cette crémone, disposée généralement sur l'ouvrant, nécessite le soulèvement de la poignée lorsque la tringle doit être actionnée en position de verrouillage dans laquelle les éléments de verrouillage portés par la tringle sont engagés dans des gâches disposées généralement sur le dormant. Ce soulèvement de la poignée est une manoeuvre inhabituelle et contraire aux usages. Pour éviter une détérioration de la crémone par des fausses manoeuvres, il faut prendre de nombreuses précautions afin que toute personne pouvant être appelée à manoeuvrer la crémone soit informée du fonctionnement inhabituel de celle-ci.

On connaît également, par le document DE-B-1 062 143, une crémone-serrure comportant deux tringles coulissantes rappelées chacune par un ressort de rappel en position de verrouillage dans un sens opposé à celui de l'autre tringle. Chaque tringle comporte au moins un élément de verrouillage pénétrant dans une gâche solidaire du dormant. En outre, les tringles sont immobilisables en position de déverrouillage par un poussoir transversal soumis à l'action d'un ressort et s'engageant dans une encoche de l'une des tringles. Le poussoir transversal s'escamote lors de la fermeture de l'ouvrant par l'intermédiaire d'une gâche solidaire du dormant de la porte ou porte-fenêtre, ce qui permet aux tringles de reprendre leur position de verrouillage. Mais, le fouillot de cette crémone-serrure et, par conséquent, aussi sa poignée, sont également immobilisés en position déverrouillée lorsque les tringles sont immobilisées en position de déverrouillage. Si, lors de la fermeture de l'ouvrant, les tringles sont rappelées avec beaucoup de force pour garantir un bon verrouillage, la poignée revient également avec beaucoup de force à sa position initiale et risque de blesser le manipulant de la crémone-serrure. Si, par contre, les tringles sont rappelées par des éléments élastiques ayant une certaine souplesse, le bon verrouillage et, par conséquent, une bonne application de l'ouvrant contre le dormant est compromise.

La présente invention a pour but de remédier à ces inconvénients. L'invention, telle qu'elle est caractérisée dans les revendications, résout le problème consistant à créer une crémone-serrure dont le verrouillage et la condamnation se réalisent sans recours à une manoeuvre inhabituelle ou si la force de rappel élastique à laquelle est soumise la tringle n'est pas suffisante pour la faire passer en position verrouillée.

Les avantages obtenus grâce à cette invention consistent essentiellement en ceci que l'invention permet de supprimer la nécessité de manoeuvrer la tringle en position de verrouillage par soulèvement de la poignée, la tringle étant entraînée en position de verrouillage par le pêne transversal pendant l'opération de la condamnation à clé de la crémone.

L'invention trouve une autre application intéressante sur les crémones-serrures à tringle rappelée étant donné qu'elle permet de réaliser ces crémones-serrures avec un rappel souple de la tringle procurant une fermeture douce de l'ouvrant. L'inconvénient résultant d'un rappel souple, consistant dans un engagement moins complet des éléments de verrouillage dans leur gâche et, par là, d'une application insuffisante de l'ouvrant contre le dormant, est éliminé par l'entraînement de la tringle en position de verrouillage lorsque le pêne transversal est manoeuvré pour bloquer la tringle et condamner ainsi la crémone-serrure.

L'invention est exposée ci-après plus en détail à l'aide de dessins représentant seulement un mode d'exécution.
La figure 1 est une vue en élévation d'une crémone-serrure conforme à l'invention, en position ouverte.
La figure 2 est une vue en élévation de la même crémone-serrure mais en position fermée.

On se réfère aux deux figures.

La crémone-serrure 1 comporte un boîtier 2 renfermant un mécanisme de commande 3. Ce dernier est composé d'un fouillot 4 actionné par une poignée (non représentée). Ce fouillot 4, par l'intermédiaire d'un doigt de commande 5 coopérant avec un téton 6, agit sur une tringle de commande 7 coulissant derrière une têtière 8 et présentant des éléments de verrouillage (non représentés) faisant saillie par rapport à la face visible 9 de la têtière 8. Ces éléments de verrouillage coopèrent avec des gâches solidaires du chant vertical du dormant.

Lorsque la porte est en position de déverrouillage, les éléments de verrouillage se trouvent en face de l'ouverture des gâches et en position de verrouillage, ces éléments de verrouillage coulissent à l'intérieur des gâches et condamnent l'ouverture de la porte ou porte-fenêtre.

Selon un mode de réalisation particulier, le fouillot 4 comporte un téton 10 coopérant avec un élément élastique tel qu'une lame de ressort 11. En actionnant la poignée, on sollicite la lame de ressort 11 et en relâchant la poignée, cette lame de ressort 11 revient à sa position de repos en provoquant une rotation de la poignée de sens contraire à la rotation conférée précédemment à ladite poignée. De ce fait, la poignée revient automatiquement à sa position initiale, à savoir sa position horizontale.

La tringle de commande 7 comporte un élément de préhension 12 tel qu'un axe. Selon un autre mode de réalisation, cet élément de préhension est un rouleau pouvant pivoter librement autour d'un axe. Le mécanisme de commande 3 comporte également un pêne transversal 13. Celui-ci présente sur au moins une de ses faces latérales deux tétons 14, 15 faisant saillies et coulissant horizontalement dans des lumières 16, 17 réalisées dans le boîtier 2. Ce pêne transversal 13 comporte un doigt de commande 18 dont le chant inférieur 19 présente 'un plan incliné 20 disposé divergent par rapport à la direction d'action 21 du pêne transversal 13. Ce doigt de commande 18 est solidaire du corps 22 du pêne transversal 13. Ce corps 22 présente sur son chant inférieur 23 une denture 24 coopérant avec un doigt 25 d'un barillet 26.

En actionnant le barillet 26 pour déplacer le pêne transversal 13 selon la direction d'action 21, l'extrémité supérieure évasée 27 du doigt de commande 18 entre en contact avec l'élément de préhension 12 de la tringle de commande 7. Au- fur-et-à-mesure de l'avance du pêne transversal 13, en raison de la forme particulière donnée au doigt de commande 18, cet élément de préhension 12 glisse le long du plan incliné 20 et la tringle de commande 7 se déplace selon la flèche F. Lorsque l'élément de préhension est un rouleau, celui-ci roule le long du plan incliné. Ainsi, en raison de cette structure, même si l'élément de préhension 12 se trouve dans une position intermédiaire entre le point haut 28 (figure 1) et le point bas 29 (figure 2), il y a coopération entre le pêne transversal 13 et la tringle de commande 7. De ce fait, cette dernière est toujours poussée en position de verrouillage dès que l'on actionne le pêne transversal 13 en position de verrouillage par l'intermédiaire du barillet 26. Lorsque l'on actionne le barillet 26 en sens contraire, c'est-à-dire en le disposant en position de déverrouillage, on éloigne le plan incliné 20 de l'élément de préhension 12 et le doigt de commande 5 du fouillot 4 pourra agir sur la tringle de commande 7 par l'intermédiaire du téton 6 en transformant la position de verrouillage de la tringle de commande 7 en position de déverrouillage.

## Revendications

1. Crémone-serrure pour porte, porte-fenêtre ou analogue pourvue d'un mécanisme de commande constitué, d'une part, d'un fouillot (4) pour la manoeuvre en position de déverrouillage, d'au moins une tringle de commande (7) coulissant parallèlement à la têtière (8) de la crémone-serrure (1) et portant des éléments de verrouillage, et, d'autre part, d'un pêne transversal (13) pour le blocage de la tringle (7) en position de verrouillage, caractérisée en ce que le pêne transversal (13) comporte un plan incliné (20), disposé divergent par rapport à la direction d'action (21) du pêne transversal (13) et coopérant avec la tringle (7) pour la faire passer de la position de déverrouillage (28) ou d'une position intermédiaire entre la position de déverrouillage (28) et la position de verrouillage (29), dans la position de verrouillage (29).

2. Crémone-serrure selon la revendication 1, caractérisée en ce que le plan incliné (20) s'étend depuis la position de déverrouillage (28) jusqu'à la position de verrouillage (29) de la tringle (7), la longueur du plan incliné (20), mesuré parallèlement à la direction de coulissement de la tringle, correspondant à la longueur de la course de ladite tringle (7).

3. Crémone-serrure selon la revendication 1, caractérisée en ce que la tringlé (7) comporte un élément de préhension (12) coopérant avec le plan incliné (20) du pêne transversal (13) pour assurer le déplacement de la tringle (7).

4. Crémone-serrure selon la revendication 3, caractérisée en ce que l'élément de préhension (12) est un axe glissant le long du plan incliné (20) du pêne transversal (13).

5. Crémone-serrure selon la revendication 3, caractérisée en ce que l'élément de préhension (12) est un rouleau pivotant autour d'un axe et roulant le long du plan incliné (20).

## Claims

1. Espagnolette lock for a door, French window or the like, provided with a control mechanism constituted, on the one hand, of a door-knob hole (4) for the actuating, in the unbolting position, of at least a control rod (7) sliding in a parallel direction to the head (8) of the espagnolette lock (1) and bearing bolting means and, on the other hand, of a transversal bolt (13) for blocking the rod (7) in the bolting position, characterized in that the transversal bolt (13) comprises an inclined plane (20), disposed in a divergent condition with regard to the action direction (21) of the transversal bolt (13) and cooperating with the rod (7) to displace it from the unbolting position (28), or from a position intermediate between the unbolting position (28) and the bolting position (29), to the bolting position (29).

2. Espagnolette lock according to claim 1, wherein the inclined plane (20) extends from the unbolting position (28) to the bolting position (29) of the rod (7), the length of the inclined plane (20), measured in a parallel direction to this of the rod sliding, corresponding to the length of the stroke of said rod (7).

3. Espagnolette lock according to claim 1, wherein the rod (7) comprises a gripping means (12) cooperating with the inclined plane (20) of the transversal bolt (13) in' order to assure the displacement of the rod (7).

4. Espagnolette lock according to claim 3, wherein the gripping means (12) is an axle slipping along the inclined plane (20) of the transversal bolt (13).

5. Espagnolette lock according to claim 3, wherein the gripping means (12) is a roll pivoting around an axle rolling along the inclined plane (20).

## Patentansprüche

1. Treibstangenschloss für Tür, Fenstertür oder dergleichen, mit einem Getriebe, bestehend einerseits aus einer Nuss (4) zur Betätigung mindestens einer parallel zur Stulpschiene (8) des Treibstangenschlosses (1) gleitenden und Riegelelemente aufweisenden Treibstange (7) in eine entriegelnde Stellung, und andererseits aus einem Querriegel (13) zum Sperren der Treibstange (7) in einer verriegelnden Stellung, dadurch gekennzeichnet, dass der Querriegel (13) eine geneigte Fläche (20) aufweist, die divergent zur Wirkungsrichtung (21) des Querriegels (13) angeordnet ist und mit der Treibstange (7) zusamrnenwirkt, um diese Treibstange (7) von der entriegelnden Stellung (28) oder einer Zwischenstellung zwischen der entriegelnden Stellung (28) und der verriegelnden Stellung (29), in die verriegelnde Stellung (29) zu bringen.

2. Treibstangenschloss nach Anspruch 1, dadurch gekennzeichnet, dass sich die geneigte Fläche (20) von der entriegelnden Stellung (28) bis zu der verriegelnden Stellung (29) der Treibstange (7) erstreckt, wobei die Länge der geneigten Fläche (20), parallel zu der Gleitrichtung der Stange gemessen, der Hublänge der Treibstange (7) entspricht.

3. Treibstangenschloss nach Anspruch 1, dadurch gekennzeichnet, dass die Treibstange (7) ein Angriffselement (12) umfasst, das mit der geneigten Fläche (20) des Querriegels (13) zusammenwirkt, um die Verschiebung der Treibstange (7) zu bewirken.

4. Treibstangenschloss nach Anspruch 3, dadurch gekennzeichnet, dass das Angriffselement (12) eine Achse ist, die längs der geneigten Ebene (20) des Querriegels (13) gleitet.

5. Treibstangenschloss nach Anspruch 3, dadurch gekennzeichnet, dass das Angriffselement (12) eine Rolle ist, die sich um eine Achse dreht und längs der geneigten Ebene (20) rollt.
